# EUROPÄISCHE PATENTSCHRIFT

(11) **EP 0 718 530 B1**
(45) Veröffentlichungstag und Bekanntmachung des Hinweises auf die Patenterteilung: **22.03.2000**
(21) Anmeldenummer: 95120173.0
(22) Anmeldetag: 20.12.1995
(51) Int. Cl.: F16J 15/34, F04D 29/12

(54) **Pumpenaggregat**
Pump unit
Unité de pompage

(30) Priorität: 23.12.1994 DE 9420534 U
(43) Veröffentlichungstag der Anmeldung: 26.06.1996
(73) Patentinhaber: FRIATEC-Rheinhütte GmbH & Co., 65203 Wiesbaden (DE)
(72) Erfinder: Kowalik, Michael, D-65203 Wiesbaden (DE)
(74) Vertreter: Mey, Klaus-Peter, Dr.-Ing. Dipl.-Wirtsch.-Ing.

(56) Entgegenhaltungen:
- WO-A-86/04655
- FR-A- 1 329 338
- FR-A- 2 525 699
- US-A- 4 625 977

## Beschreibung

Die Erfindung betrifft ein Pumpenaggregat, insbesondere mit einer Propellerpumpe, umfassend ein Förderrohr mit einem den Pumpenpropeller aufnehmenden Saugstutzen und einem dahinter abgehenden Druckstutzen sowie einen die Propellerwelle mit ihren Lagerungen aufnehmenden Lagerträger, wobei das Förderrohr zwischen den beiden Stutzen ein die Pumpenwelle konzentrisch umgebendes Dichtungsgehäuse aufweist, das eine Gleitringdichtung in Cartridge-Ausführung zur Abdichtung des Wellendurchtritts aufnimmt, sowie mit einem an einer Motorkonsole angeordneten Motor und einem Riementrieb zum Antrieb der Propellerpumpe.

Pumpenaggregate der genannten Art sind bekannt. Sie eignen sich besonders zur Förderung großer Fördermengen bei vergleichsweise geringen Förderhöhen. Sie eignen sich bevorzugt zur Flurentwässerung, Wasserhaltung an Baugruben und allgemein zur Wasserabsenkung, beispielsweise im Tiefbau, Tagebau- Abbaugebieten oder als Umwälzpumpen in Eindampf- bzw. Kristallisationsanlagen.

Bauartbedingt besitzt eine Propellerpumpe außerhalb ihres Förderrohres einen Lagerträger nach Art einer Laterne mit im Abstand angeordneten Wälzlagern für die Propellerwelle.

Zwischen diesen und dem Förderrohr befindet sich eine Gleitringdichtung, die den Druckraum der Pumpe gegenüber dem Lagerträger und seinen Wälzlagern abdichtet. Die Dichtwirkung dieser Gleitringdichtung wird in bekannter Weise durch Gleitringe bewirkt, die sowohl gegen das Fördermedium als auch gegen die Atmosphäre abdichten, wobei der Raum zwischen den Dichtringen von einem Sperrmedium beaufschlagt ist, welches die Schmierung und Kühlung der Gleitringe übernimmt. Gleichwohl ist diese Gleitringdichtung ein Verschleißteil, welches entsprechend seiner Beanspruchung in gewissen Zeitabständen ausgebaut und durch ein neues Teil ersetzt werden muß.

Bisher erforderte der Austausch der Gleitringdichtung einen umständlichen, zeitraubenden und somit erheblich kostenträchtigen Aufwand. Dazu mußte zunächst der Propeller nach vorne abgenommen werden, sodann der Motor in eine Entspannungsstellung für den Riementrieb gebracht und dieser von der Riemenscheibe der Pumpenwelle abgenommen werden. Sodann wurde der Lagerträger zusammen mit der darin gelagerten Pumpenwelle und mit der Gleitringdichtung aus dem Dichtungseinsatz herausgezogen, worauf erst dann der eigentliche Ausbau der Gleitringdichtung und Einbau einer neuen Gleitringdichtung vorgenommen werden konnte.

In der FR-A-1.329.338 ist eine Drehdurchführung einer stationären Flüssigkeitsleitung in eine drehende Welle beschrieben. Die Drehdurchführung wird durch axiale Gleitringdichtungen abgedichtet, die in einem zylindrischen Gleitringdichtungsgehäuse drehfest angeordnet sind. Das Gleitringdichtungsgehäuse sitzt in einer Bohrung der Welle und wird von Spannschrauben über einen Spannring und einen in einer Außennut des Gleitringdichtungsgehäuses sitzenden Stützring gegen eine Schulter der Bohrung gespannt. Auf diese Weise ist die Drehdurchführung einfach auszuwechseln, falls die Gleitringdichtungen verschlissen sind.

Der Erfindung liegt die Aufgabe zugrunde, die Bauart eines Pumpenaggregates mit einer Propellerpumpe zu verbessern, um unter Vermeidung der vorgenannten Schwierigkeiten beim Auswechseln einer Gleitringdichtung diese insbesondere ohne Demontage der Pumpenwelle und ihres Antriebes auswechseln zu können, und zwar durch Ausbau des Gehäuses der Gleitringdichtung in Richtung des abzunehmenden Propellers.

Diese Aufgabe wird erfindungsgemäß mit den Merkmalen von Anspruch 1 gelöst.

Mit großem Vorteil ermöglicht die erfindungsgemäße Bauart den Ausbau der kompletten Gleitringdichtung einschließlich ihres Gehäuses und der Wellenhülse nach Abnehmen des Propellers in Richtung zum freien Ende der Pumpenwelle. Dazu werden zunächst die Spannschrauben gelöst und mindestens teilweise entfernt, sodaß anschließend der Stützring aus der Umfangsnut herausgezogen werden kann, wonach zumindest ein Teil der Spannschrauben wieder eingeschraubt und als Ausbauhilfe in dem Sinne verwendet werden, daß durch Niederschrauben des Spannrings mit Hilfe der Spannschraubenmuttern das Gleitringdichtungsgehäuse zusammen mit der Wellenhülse nach vorn aus dem Zentrierbund des Pumpengehäuses herausgedrückt werden. Nunmehr kann die Gleitringdichtung aus ihrem Gehäuse entfernt und durch eine neue Gleitringdichtung ersetzt werden, wonach in umgekehrter Richtung das Gehäuse durch die Muffe hindurch soweit geschoben wird, bis die Umfangsnut mit dem Zentrierbund bündig ist, wonach der zwei- oder mehrteilige Stützring in die Umfangsnut eingeschoben und anschließend die Spannschrauben in den an der Muffe ausgebildeten Flansch eingeschraubt, sodann von oben her der Spannring auf das Gehäuse der Gleitringdichtung aufgelegt und nach Aufschrauben der Muttern auf die Spannschrauben diese festgezogen und damit das Gehäuse zwischen Stützring und Spannring verspannt wird. Die Anordnung der Schultern an der Wellenhülse, an denen Stützringe zur Abstützung von Dichtungen anliegen, ermöglicht eine einfache Demontage der ausgebauten Gleitringdichtungen.

Weitere Ausgestaltungen sind entsprechend den Unteransprüchen vorgesehen. Die Erfindung wird in Zeichnungen anhand eines ausgewählten Ausführungsbeispieles gezeigt, woraus weitere wesentliche Einzelheiten erkennbar sind.

Es zeigen:
- Fig. 1: im Schnitt das vollständige Pumpenaggregat,
- Fig. 2: im Schnitt eine Gleitringdichtung mit Gehäuse in eingebautem Zustand,
- Fig. 3: im Schnitt eine Gleitringdichtung.

Figur 1 zeigt ein Pumpenaggregat mit einer Propellerpumpe. Diese umfaßt ein Förderrohr (1) mit einem den Pumpenpropeller (10) aufnehmenden Saugstutzen (2) und einem dahinter abgehenden Druckstutzen (3) sowie einen die Propellerwelle (11) mit ihren Lagerungen (12, 13) aufnehmenden Lagerträger (14). Das Förderrohr (1) weist zwischen den beiden Stutzen (2, 3) eine die Propellerwelle (11) konzentrisch umgebende Muffe (15) auf, die in einem Zentrierbund (16) ein Gleitringdichtungsgehäuse (21, 21') zusammen mit einer auf der Welle (11) angeordneten Wellenhülse (22) aufnimmt. Diese ist gegenüber der Welle (11) mittels Dichtelement (29, Fig. 2) abgedichtet. Mit Vorteil wird der Ein- und Ausbau des Gleitringdichtungsgehäuses (21, 21') dadurch erleichtert, daß der das Gehäuse umgebende Einbauraum (40) beispielsweise durch eine abnehmbare Auffangwanne (41) auch zur Aufnahme und Abführung eventuell auftretender Leckagen zugänglich gemacht werden kann.

Auf einem das Förderrohr (1) aufnehmenden Pumpengehäuse (46) ist der Lagerträger (14) und daneben bzw. darunter an einer Trageinheit (47) eine Motorkonsole (43) mit dem Motor (44) und einem Riementrieb (45) zum Antrieb der Propellerpumpe angeordnet.

Wie Figur 2 in einer vergrößerten Teildarstellung zeigt, weist das Gleitringdichtungsgehäuse (21, 21') im vorderen bzw. unteren Bereich (21) eine Umfangsnut (23) auf, in die ein zwei- oder mehrteiliger Stützring (24) einlegbar ist, mit dem sich das Gehäuse (21, 21') axial abstützt, wogegen es von der anderen Seite durch einen Spannring (25) mittels beispielsweise vier Spannschrauben (26) gegen den Stützring (24) verspannbar ist.

Es ist ersichtlich, daß entsprechend dem weiter oben beschriebenen Ausbau des Gleitringdichtungsgehäuses (21, 21') dieses nach Lösen der Spannschrauben (26) und Entfernen des Stützringes (24) aus dem Zentrierbund (16) nach vorne oder unten ausgebaut und von der Welle (11) abgestreift werden kann. Beim Herausdrücken des Gehäuseteils (21) aus einem entsprechend tolerierten Paßsitz im Zentrierbund (16) können die Spannschrauben (26) als Montagehilfe verwendet werden. Vor dem Stützring (24) sind die Gehäuseteile (21, 21') bevorzugt nur noch mit Gleitsitz ausgebildet, weshalb der weitere Ausbau - und umgekehrt Wiedereinbau - problemlos durchführbar ist.

Eine Ausgestaltung sieht im Interesse eines problemlosen Ausbaus der Wellenhülse (22) aus dem Gleitringdichtungsgehäuse (21) vor, daß diese von ihrem propellerseitigen Ende her mit Schultern (30 - 32) ausgebildet ist. Ferner ist die Wellenhülse (22) von einem in eine Umfangsnut (36) an ihrem oberen Ende einklipsbaren Sicherungselement (37) wie beispielsweise einem Sprengring oder einem anderen dem Fachmann bekannten Sicherungselement, axial gehalten und nach dessen Entfernung problemlos ausbaubar.

Zur Erleichterung von Ausbau bzw. Wiedereinbau der Gleitringdichtung kann die Maßnahme getroffen sein, daß die Gleitringdichtung (20) in axialer Richtung zweiteilig ausgebildet und jeder Teil (21, 21') mit einer Anschlußbohrung (18, 19) für Spülflüssigkeit versehen ist. Weiter sieht eine zweckmäßige Ausgestaltung der Erfindung vor, daß die Spannschrauben (26) in einen an der Innenseite der Muffe (15) ausgebildeten Flansch (17), in Umfangsrichtung beabstandet, einschraubbar und am äußeren Umfang der Teile des Stützringes (24) anliegend angeordnet sind. Auf diese Weise dienen die Spannschrauben (26) zugleich zum sicheren Halt des in die Umfangsnut (23) eingesetzten Stützringes (24), sodaß zu dessen Sitz und Halt in der Nut (23) keine weiteren Sicherungselemente mehr erforderlich sind.

In der Figur 3 ist die Gleitringdichtung (20) im Schnitt dargestellt. Sie umfaßt das Gehäuse (21), welches an einem Ende in den Zentrierbund (16) der Muffe (15) eingepaßt und zwischen dem Stützring (24) und dem Spannring (25) durch die Schrauben (26) verspannt ist. Weiterhin umfaßt die Gleitringdichtung (20) die mit der Welle (11) mitdrehende Wellenhülse (22), die gegenüber der Welle (11) mit dem Dichtring (29) an einem Paßsitz abgedichtet ist. Dazwischen befinden sich in zweistufiger Anordnung zwei Gleitringpaare (50, 51) und (52, 53), die jeweils als Dichtringpaare miteinander zusammenwirken. Die Ringe (50) und (52) stützen sich jeweils an Stützringen (54, 55) ab, die ihrerseits an Schultern (60, 61) der Wellenhülse (22) axial gehalten sind. Die Dichtringe (50, 52) drehen sich mit der Welle (11) mit, während die Gegendichtringe (51, 52) im Gehäuse (21) undrehbar gehalten sind. Zwischen jeweils einem Gleitringpaar (50, 51) bzw. (52, 53) sind elastische Dichtlippen (56) und (57) angeordnet. Die Gleitringdichtung (20) besteht somit aus funktionell bestens bewährten Einzelteilen und ist infolge ihrer doppelstufigen Anordnung sowohl gegenüber dem Fördermedium von einer Seite her, als auch gegenüber der Atmosphäre von der anderen Seite her zuverlässig dicht.

Mit der Bauart nach der Erfindung wird das Auswechseln der als Verschleißteil vorhandenen Gleitringdichtung (20) wesentlich erleichtert und vereinfacht, wodurch Ausfallzeiten und Kosten vermieden bzw. vermindert werden.

## Patentansprüche

1. Pumpenaggregat, insbesondere mit einer Propellerpumpe, umfassend ein Förderrohr (1) mit einem den Pumpenpropeller (10) aufnehmenden Saugstutzen (2) und einem dahinter abgehenden Druckstutzen (3) sowie mit einem die Propellerwelle (11) mit ihren Lagerungen (12, 13) aufnehmenden Lagerträger (14), wobei das Förderrohr (1) zwischen den beiden Stutzen (2, 3) ein die Propellerwelle (11) konzentrisch umgebendes Gleitringdichtungsgehäuse (21, 21') aufweist, das eine Gleitringdichtung (20) in Cartridge-Ausführung zur Abdichtung des Wellendurchtritts aufnimmt, sowie mit einem an einer Motorkonsole (43) angeordneten Motor (44) und einem Riementrieb (45) zum Antrieb der Propellerpumpe, **dadurch gekennzeichnet,** daß das Gleitringdichtungsgehäuse (21, 21') der Gleitringdichtung (20) im propellernahen Bereich eine Umfangsnut (23) aufweist, in die ein zwei- oder mehrteiliger Stützring (24) einlegbar ist, der zur axialen Abstützung des Gleitringdichtunsgehäuses (21, 21') dient, das von der propellerfernen Seite her mittels Spannschrauben (26) über einen Spannring (25) gegen den Stützring (24) spannbar ist, und daß eine Wellenhülse (22), die auf der Propellerwelle (11) angeordnet ist, von ihrem propellerseitigen Ende her ansteigend mit Schultern (60, 61) ausgebildet ist, an denen Stützringe (54, 55) zur Abstützung von Dichtringen (50, 52) anliegen.

2. Pumpenaggregat nach Anspruch 1, **dadurch gekennzeichnet,** daß die Wellenhülse (22) an ihrem propellerfernen Ende eine Umfangsnut (36) für ein Sicherungselement (37) aufweist, z. B. für einen Sprengring.

3. Pumpenaggregat nach Anspruch 1 der 2, **dadurch gekennzeichnet,** daß das Gleitringdichtungsgehäuse (21, 21') der Gleitringdichtung (20) in axialer Richtung zweiteilig ausgebildet und jeder Teil (21, 21') mit einer Anschlußbohrung (18, 19) für Spülflüssigkeit versehen ist.

4. Pumpenaggregat nach einem oder mehreren der Ansprüche 1 bis 3, **dadurch gekennzeichnet**, daß die Spannschrauben (26) in einen Flansch (17) an der propellerfernen Seite einer die Propellerwelle (11) umschließenden Muffe (15) über deren Umfang verteilt und am äußeren Umfang der Teile des Stützringes (24) anliegend einschraubbar sind.

## Claims

1. Pump unit, in particular with an axial-flow pump, comprising a delivery pipe (1) with an intake connection (2), which accommodates the pump propeller (10), with a pressure connection (3), which extends behind the connection (2), and with a bearing support (14), which accommodates the propeller shaft (11) with its mountings (12, 13), wherein the delivery pipe (1) comprises between the two connections (2, 3) a slide ring seal housing (21, 21') concentrically surrounding the propeller shaft (11) and accommodating a slide ring seal (20) in cartridge construction to seal off the shaft passage, and with a motor (44), which is disposed at a motor bracket (43), and a belt drive (45) for driving the axial-flow pump, characterised in that the slide ring seal housing (21, 21') of the slide ring seal (20) comprises in the region near the propeller a circumferential groove (23) in which a two- or multi-part support ring (24) can be inserted, which ring serves to axially support the slide ring seal housing (21, 21'), which can be clamped against the support ring (24) via a clamping ring (25) by means of clamping screws (26) from the side remote from the propeller, and that a shaft bush (22), which is disposed on the propeller shaft (11), is formed with shoulders (60, 61) rising from its end on the propeller side, against which shoulders engage support rings (54, 55) for supporting sealing rings (50, 52).

2. Pump unit according to claim 1, characterised in that the shaft bush (22) comprises at its end remote from the propeller a circumferential groove (36) for a securing element (37), e.g. for a retaining ring.

3. Pump unit according to claim 1 or 2, characterised in that the slide ring seal housing (21, 21') of the slide ring seal (20) is formed in two parts in the axial direction and each part (21, 21') is provided with a connecting bore (18, 19) for flushing liquid.

4. Pump unit according to one or more of claims 1 to 3, characterised in that the clamping screws (26) can be screwed into a flange (17) on the side of a sleeve (15) surrounding the propeller shaft (11) which is remote from the propeller so that they are distributed over the circumference of the sleeve and lie against the outer circumference of the parts of the support ring (24).

## Revendications

1. Unité de pompage, en particulier avec une pompe-hélice, comprenant un tuyau de refoulement (1) avec un ajutage d'aspiration recevant l'hélice de la pompe (10) et un ajutage sous pression partant de l'arrière ainsi qu'un support de paliers recevant l'arbre de l'hélice (11) avec ses paliers (12, 13), dans laquelle le tuyau de refoulement (1) présente entre les deux ajutages (2, 3) un carter de joint d'étanchéité à anneaux glissants (21, 21') qui entoure de façon concentrique l'arbre de la pompe (11), carter qui reçoit un joint d'étanchéité à anneaux glissants selon une réalisation à cartouche pour assurer l'étanchéité du passage de l'arbre, ainsi qu'avec un moteur (44) disposé sur une console (43) et un jeu de courroies d'entraînement (45) servant à entraîner la pompe-hélice,
caractérisée en ce que
• le carter de joint d'étanchéité à anneaux glissants (21, 21') du joint d'étanchéité à anneaux glissants (20) présente dans la zone proche de l'hélice une rainure périphérique (23), dans laquelle on peut insérer une bague d'appui (24) en une ou plusieurs parties qui sert à la mise en appui axial du carter de joint d'étanchéité à anneaux glissants (21, 21'), que l'on peut serrer à partir du côté qui est loin de l'hélice au moyen de boulons de serrage (26) par l'intermédiaire d'une bague de serrage (25) contre la bague d'appui (24), et
• on constitue un manchon d'arbre (22), qui est disposé sur l'arbre (11) de l'hélice , à partir de son extrémité située du côté de l'hélice de façon croissante avec des épaulements (60, 61), sur lesquels reposent des bagues d'appui (54, 55) pour la mise en appui des anneaux d'étanchéité (50, 52).

2. Unité de pompage selon la revendication 1,
caractérisée en ce que
le manchon d'arbre (22) présente à son extrémité éloignée de l'hélice une rainure périphérique (36) pour un élément de blocage (37), par exemple un jonc.

3. Unité de pompage selon la revendication 1 ou 2,
caractérisée en ce que
• le carter de joint d'étanchéité à anneaux glissants (21, 21') du joint d'étanchéité à anneaux glissants (20) est constitué dans le sens axial en deux parties et
• chaque partie (21, 21') est pourvue d'un alésage de raccordement (18, 19) pour du liquide de rinçage.

4. Unité de pompage selon l'une des revendications 1 à 3,
caractérisée en ce que
les boulons de serrage (26) peuvent être vissés dans une bride (17) sur le côté éloigné de l'hélice d'un manchon (15) qui entoure l'arbre de l'hélice (11) en étant répartis sur son pourtour et en reposant sur le pourtour extérieur des parties de la bague d'appui (24).
